# EUROPÄISCHE PATENTSCHRIFT

(11) **EP 0 500 492 B1**
(45) Veröffentlichungstag und Bekanntmachung des Hinweises auf die Patenterteilung: **27.03.1996**
(21) Anmeldenummer: 92810095.7
(22) Anmeldetag: 10.02.1992
(51) Int. Cl.: H05H 1/34, H05H 1/42, H05H 1/44

(54) **Plasmaspritzgerät zum Versprühen von pulverförmigem oder gasförmigem Material**
Plasma spray gun for spraying powdered or gaseous materials
Appareil de pulvérisation par plasma de matériaux en poudre ou gazeux

(30) Priorität: 21.02.1991 DE 4105407
(43) Veröffentlichungstag der Anmeldung: 26.08.1992
(73) Patentinhaber: Sulzer Metco AG, CH-5610 Wohlen 1 (CH)
(72) Erfinder: Landes, Klaus, Dr.-Ing., W-8000 München 71 (DE)
(74) Vertreter: Rottmann, Maximilian R.

(56) Entgegenhaltungen:
- WO-A-87/04039
- WO-A-90/15516
- FR-A- 1 207 809
- US-A- 2 892 067
- US-A- 3 239 130
- US-A- 3 360 988
- US-A- 3 562 486
- US-A- 3 628 079
- US-E- 32 908
- Rutscher/Deutsch: Plasmatechnik. München, Wien 1984. Seiten 244, 262, 263.

## Beschreibung

Die Erfindung betrifft ein Plasmaspritzgerät zum Versprühen von pulverförmigem oder gasförmigem Material nach dem Oberbegriff des Patentanspruchs 1.

Aus der EP 0 249 238 A2 ist ein Plasmaspritzgerät bekannt, bei dem die Kathodenanordnung aus einer Stabkathode besteht und die Zufuhr des Spritzmaterials am anodenseitigen Ende des Plasmaführungskanals durch ein seitlich in diesen Kanal eingeführtes Rohr mit in die Kanalachse umgebogenem Rohrende erfolgt.

Der Wirkungsgrad eines derartigen Plasmaspritzgeräts ist ziemlich gering, da ein erheblicher Teil der Lichtbogenenergie durch Wärmeübergang an die gekühlte Wandung des verhältnismässig engen Plasmaführungskanals verlorengeht und für das Aufschmelzen und Beschleunigen des Spritzmaterials nur die verbleibende Energie des freien Plasmastrahls zur Verfügung steht. Ausserdem führt die gewählte Anordnung der Austrittsdüse für die Zufuhr des Spritzmaterials innerhalb des Plasmaführungskanals zu Schwierigkeiten, weil die Austrittsdüse und der Plasmastrahl sich gegenseitig ungünstig beeinflussen. Einerseits wird die Strömung des Plasmastrahls durch die Austrittsdüse mechanisch behindert, andererseits wird die Austrittsdüse im Zentrum des Plasmastrahls thermisch ausserordentlich stark beansprucht.

Die Erfindung sucht diese Nachteile durch eine Verlegung der Spritzmaterialzufuhr an das kathodenseitige Ende des Plasmakanals zu vermeiden. Vorschläge in dieser Richtung sind zwar an sich bekannt; deren Anwendung in Verbindung mit einem Plasmaspritzgerät der eingangs genannten Art haben aber bisher zu keinen befriedigenden Ergebnissen geführt.

Das DE-GM 1 932 150 zeigt ein Plasmaspritzgerät mit einem indirekten Plasmatron, das mit einem Kurzlichtbogen arbeitet. Eine hohlzylindrische Kathode arbeitet mit einer ebenfalls hohlzylindrischen, düsenförmig ausgebildeten Anode zusammen, wobei die Kathode in die koachsial zu dieser angeordneten Anode hineinragt. Die Hohlkathode dient zugleich als Zuführrohr für das Spritzmaterial, das auf diese Weise achsial in den Lichtbogenraum eingeführt wird. Das Plasmagas gelangt durch den Ringspalt zwischen Kathode und Anode in den Lichtbogenraum und anschliessend in die Anodendüse, durch welche der Plasmastrahl eingeschnürt wird.

Die Anwendung einer Hohlkathode in einem Plasmatron mit Langlichtbogen bereitet jedoch, insbesondere bei hohen Lichbogenströmen, enorme technische Schwierigkeiten, da wegen des meist lokalen kathodischen Lichtbogenansatzes (Brennfleck) eine thermische Überlastung und damit eine vorzeitige Abnützung der Kathode eintreten kann. Durch elektromagnetisch bewirkte Rotation des Lichtbogenansatzes entlang des Kathodenrands lässt sich diese Gefahr zwar vermindern. Auch kann durch Nachführen der Kathode, wie z.B. im Falle der längsbeweglichen Stabkathode nach der EP 0 249 238 A2 eine Abnützung derselben kompensiert werden. Beide Lösungen sind aber mit erhöhtem Aufwand verbunden.

Eine Verbesserung in dieser Hinsicht ergibt sich , wenn die zentrale Hohlkathode durch eine Mehrzahl von Stabkathoden ersetzt wird und das Spritzmaterial durch ein im Zentrum der Kathoden angeordnetes Rohr zugeführt wird. Ein Beispiel für eine solche Lösung zeigt die DE-OS 33 12 232 A1 an einem Plasmaspritzgerät mit einem direkten Plasmatron, d.h. mit einem auf das Werkstück übertragenen Lichtbogen.

Ein entsprechendes Plasmaspritzgerät mit indirektem Plasmatron, das mit einem Langlichtbogen arbeitet, ist aus der WO 90/15516 A1 bekannt. Darin sind die Hauptbestandteile des Plasmaspritzgeräts und die gegenseitige Anordnung derselben schematisch dargestellt; auf die konstruktive Gestaltung des Plasmaspritzgeräts, insbesondere im Bereich der Kathodenanordnung und der Spritzmaterialzufuhr, wird hier nicht näher eingegangen. Die Kathodenanordnung umfasst bei diesem Gerät ebenfalls mehrere stabförmige Kathoden, welche im Kreis um eine zentrale Längsachse verteilt angeordnet sind, wobei diese Stabkathoden schräg aufeinander zulaufen.

Ein anderes Plasmaspritzgerät der genannten Art, mit einem indirekten Plasmatron, das mit einem Kurzlichtbogen arbeitet, besitzt ebenfalls eine Mehrzahl von Stabkathoden, welche im Kreis um die Achse einer Anodendüse parallel zueinander angeordnet sind. Den Kathoden sind Hilfsanoden zur Zündung von Pilotlichtbögen zugeordnet, von denen aus unter der Einwirkung des längs der Kathoden strömenden Plasmagases Einzellichtbögen zur Anodendüse gezogen werden, welche einen im Zentrum der Anodendüse vereinigten Plasmastrom erzeugen. Durch ein im Zentrum der Kathodenanordnung befindliches Rohr wird das Spritzmaterial achsial in den Lichtbogenraum eingeführt, und zwar direkt an den Vereinigungspunkt der einzelnen Plasmaströme. Zwar lässt sich durch die Stromaufteilung auf mehrere Kathoden deren Standzeit infolge geringerer thermischer Belastung erhöhen. Da sich aber die drei Einzellichtbögen nicht zwangsläufig im Zentrum der Anodendüse vereinigen und nicht in den Plasmaführungskanal eindringen, sondern an Anodenpartien ansetzen, die den Kathoden näher liegen, findet keine höchstmögliche Energiekonzentration im Zentrum des Lichtbogenraums statt, d.h. dort wo das Spritzmaterial aus dem zentralen Zuführrohr hingelangt. Somit ist davon auszugehen, dass auch in diesem Fall dem Spritzmaterial die zum Aufschmelzen der Partikel erforderliche Energie grösstenteils erst im freien Plasmastrahl zugeführt wird. Dies dürfte sogar erwünscht sein, weil unter diesen Umständen die Pulverteilchen bis zum Austritt aus der Anodendüse noch nicht aufgeschmolzen sind und sich daher nicht an der Wandung derselben niederschlagen können.

Demgegenüber bezweckt die Erfindung, eine höchstmögliche Energiekonzentration, die bereits im Nahbereich der Kathodenanordnung beginnt und sich bis zur Anode bzw. noch darüber hinaus erstreckt, zu erzielen.

Dieses Ziel lässt sich durch die im Kennzeichen des Patentanspruchs 1 genannten Massnahmen erreichen.

Die gewählte Kathodenanordnung in einem mit Langlichtbogen arbeitenden, indirekten Plasmatron, in Verbindung mit der durch die Einlaufdüse gebildeten Einschnürung, gewährleistet eine grösstmögliche Energiekonzentration im Düsenhohlraum. Das Spritzmaterial, welches durch das in der zentralen Achse angeordnete Zuführrohr, normalerweise mit Hilfe eines Trägergases, eingebracht wird, dringt bereits in Kathodennähe in den heissen Kern des Plasmastrahls ein, in welchem das Sprühmaterial, z.B. die Pulverteilchen aufgeschmolzen und weiterbeschleunigt werden. Durch Variation des Trägergasflusses lässt sich in einfacher Weise die Anfangsgeschwindigkeit der Pulverteilchen und damit auch die technisch wichtige Verweilzeit derselben im Plasma einstellen. Mit diesen Grössen können in Verbindung mit einer geeigneten Wahl des Plasmagasflusses und des Lichtbogenstroms optimale Betriebsbedingungen erreicht werden.

Der zentrale Isolationskörper dient nicht nur dazu, die Stabkathoden untereinander und gegenüber dem Zuführrohr elektrisch zu isolieren, sondern hat auch die Aufgabe, zusammen mit der Einlaufdüse einen Ringkanal zu bilden, durch welchen das Plasmagas in möglichst laminarer Form in den Kathodenraum einströmt. Wichtig ist dabei auch, dass das Plasmagas den aus dem Isolierkörper vorstehenden Kathodenspitzen entlang strömt, welche dadurch zusätzlich gekühlt werden. Dies führt zu einer Erhöhung der Kathodenstandzeit.

In einer der möglichen Ausführungsformen grenzt der Isolationskörper unmittelbar an den Lichtbogenraum an und ist daher thermisch stark belastet. Er besteht deshalb vorzugsweise aus einem hochschmelzenden Material, z.B. aus Keramik oder Bornitrid.

Mit Rücksicht auf die thermische Belastung der Kathoden weisen diese vorzugsweise einen wassergekühlten Kathodenschaft und an ihrem aktiven Ende einen in den Kathodenschaft eingesetzten Kathodenstift aus einem hochschmelzenden Material auf. Z.B. kann der Kathodenschaft aus Kupfer und der Kathodenstift aus thoriertem Wolfram bestehen.

Die aktiven Enden der Kathoden sollten so nahe wie betriebsmässig möglich beieinander liegen, damit die Vereinigung der von diesen ausgehenden Lichtbogenäste möglichst nahe der Bogenansatzstellen stattfindet. Da aber die Kathodenschäfte aufgrund der Hohlräume für die Wasserkühlung einen verhältnismässig grossen Durchmesser aufweisen und aus Isolationsgründen einen minimalen gegenseitigen Abstand haben müssen, lässt sich bei koaxialer Anordnung des Kathodenstifts zum Kathodenschaft nicht der gewünschte geringe gegenseitige Abstand der Kathodenstifte erreichen. Die Anordnung könnte zwar so getroffen sein, dass die Kathodenstifte schräg aufeinander zulaufen; eine solche Lösung ist jedoch vom Gesichtspunkt der Herstellung aus nicht befriedigend. Eine bevorzugte Lösung besteht deshalb darin, den Kathodenstift exzentrisch in den Kathodenschaft einzusetzen, so dass die Längsachse des Kathodenstifts der zentralen Längsachse näher liegt als diejenige des Kathodenschafts.

Zur Erzielung einer laminaren Einströmung des Plasmagases in die Einlaufdüse hat es sich als zweckmässig erwiesen, eine Gasverteilanordnung mit einer Mehrzahl von Düsen vorzusehen. Beispielsweise kann dem zwischen dem Isolationskörper und der Einlaufdüse vorhandenen Ringkanal ein auf dem Isolationskörper sitzender Gasverteilring mit einer Mehrzahl von Durchgangsbohrungen für den Einlass des Plasmagases in den Ringkanal vorgelagert sein.

Eine noch vorteilhaftere Lösung besteht allerdings darin, dass dem Isolationskörper eine Gasverteilscheibe vorgelagert ist, welche sich radial vom zentralen Rohr für die Zufuhr des Spritzmaterials bis an die Wandung der Einlaufdüse erstreckt und welche mit einer Mehrzahl von im Kreis angeordneten Durchlassbohrungen für den Einlass des Plasmagases aus dem Ringkanal in die Einlaufdüse versehen ist. Die Durchlassbohrungen haben hier die gleiche Wirkung wie diejenigen bei dem vorher erwähnten Gasverteilring. Diese Gasverteilscheibe schirmt jedoch die ganze Frontseite des Isolationskörpers gegen die Einwirkung der Lichtbogenwärme ab, so dass nunmehr der Isolationskörper nicht mehr aus verhältnismässig teurem hochschmelzenden Material bestehen muss. Dagegen soll die Gasverteilscheibe eine entsprechende Wärmebeständigkeit aufweisen, wobei jedoch für die Gasverteilscheibe erheblich weniger von dem hochschmelzenden Material benötigt wird als sonst für den Isolationskörper und im übrigen eine weniger komplizierte Form hat als jener, was zu einer einfacheren und billigeren Lösung führt.

Aufgrund ihrer Plazierung unmittelbar vor dem Isolationskörper besitzt die Gasverteilscheibe weitere Durchgangsbohrungen, durch welche sich die Kathodenstifte erstrecken. Vorzugsweise haben diese Durchgangsbohrungen einen grösseren Durchmesser als die Kathodenstifte. Dies ermöglicht es, einen Teil des Plasmagases durch den aufgrund der Durchmesserdifferenz bestehenden Ringspalt entlang der Kathodenstifte zu leiten, womit die Kühlung derselben weiter verbessert wird.

Im übrigen können die Durchlassbohrungen für das Plasmagas sowohl bei dem Gasverteilring als auch bei der Gasverteilscheibe, anstatt achsial, tangential zu virtuellen, zentralachsigen Schraubenlinien verlaufen. Dadurch lässt sich eine Wirbelströmung des Plasmagases erreichen, was sich unter gewissen Betriebsbedingungen als vorteilhaft erwiesen hat.

Die Bahnen der geschmolzenen Pulverteilchen unterliegen dem Schroteffekt, d.h. sie verlaufen in einem Kegel, der längs des Plasmakanals bis zur Mündung desselben an der ringförmigen Anode innerhalb des Kanalquerschnitts liegen muss, damit sich keine geschmolzenen Teilchen an der Kanalwandung ablagern können. Diese Bedingung lässt sich ebenfalls durch geeignete Wahl der Betriebsparameter sowie durch ein entsprechendes Längsprofil des Plasmakanals erreichen, z.B. dadurch, dass sich der Plasmakanal im Anschluss an die Einlaufdüse zur Anode hin stetig erweitert.

In der Zeichnung sind Ausführungsbeispiele der Erfindung dargestellt, und zwar zeigen:
- Fig. 1: ein Plasmaspritzgerät nach der Erfindung im Längs schnitt;
- Fig. 2: einen auf den Kathodenraum beschränkten Querschnitt nach den Linien II-II in Fig. 1, in grösserem Mass stab;
- Fig. 3: eine schematische Schnittansicht des Plasmakanals gemäss der Ausführungsform nach Fig. 1 in grösserem Massstab, mit eingezeichneter Plasma- und Spritzmaterialströmung;
- Fig. 4: einen auf den Kathodenraum beschränkten Teillängsschnitt einer in diesem Bereich abgeänderten Ausführungsform des erfindungsgemässen Plasmaspritzgeräts;
- Fig. 5: eine Ansicht auf die den Lichtbogenraum rückseitig abschliessenden Teile aus der Richtung X in Fig. 4;
- Fig. 6: einen auf den Kathodenraum beschränkten Teillängs schnitt mit einer weiteren Variante der Mittel zur Gasführung in diesem Bereich;
- Fig. 7: eine Ansicht auf die den Lichtbogenraum rückseitig anschliessenden Teile aus der Richtung X in Fig. 6; und
- Fig. 8: eine Seitenansicht der in der Ausführungsform nach den Fig. 6 und 7 vorgesehenen Gasführungshülse.

Das Plasmaspritzgerät nach den Fig. 1 und 2 besitzt drei stabförmige Kathoden 1, welche parallel zueinander verlaufen und im Kreis um die zentrale Längsachse 2 des Geräts gleichmässig verteilt angeordnet sind, ferner eine von den Kathoden 1 distanzierte ringförmige Anode 3 und einen von den Kathoden 1 zur Anode 3 sich erstreckenden Plasmakanal 4. Der Plasmakanal 4 ist durch eine Anzahl ringförmiger, voneinander elektrisch isolierter Neutroden 6 bis 12 und die ringförmige Anode 3 gebildet.

Die Kathoden 1 weisen je einen aus zwei Teilen 51 und 52 bestehenden Kathodenschaft z.B. aus Kupfer auf, welcher in einem Kathodenträger 13 aus Isoliermaterial verankert ist. An diesen schliesst sich ein hülsenförmiger Anodenträger 14 aus Isoliermaterial an, der die Neutroden 6 bis 12 und die Anode 3 umgibt. Das Ganze wird zusammengehalten durch drei Metallhülsen 15, 16, 17, wobei die erste Hülse 15 mit dem Kathodenträger 13 stirnseitig und die zweite Hülse 16 mit der ersten umfänglich verschraubt ist, während die dritte Hülse 17 einerseits an der zweiten Hülse 16 lose verankert und andererseits mit dem Anodenträger 14 umfänglich verschraubt ist. Die dritte Hülse 17 drückt ausserdem mit einem nach innen gerichteten Flanschrand 18 gegen den Anodenring 3 und hält damit die den Plasmakanal 4 bildenden Elemente zusammen, wobei sich die den Kathoden 1 am nächsten liegende Neutrode 6 an einem Innenbund 19 des Anodenträgers 4 abstützt.

Die Kathoden 1 tragen an ihren Enden Kathodenstifte 20, welche aus einem elektrisch und thermisch besonders gut leitenden und zudem hochschmelzenden Material, z.B. Wolfram, bestehen. Dabei sind die Kathodenstifte 20 derart exzentrisch zur jeweiligen Achse der Kathodenschäfte 51, 52 angeordnet, dass deren Längsachsen der zentralen Längsachse 2 näher liegen als diejenigen der Kathodenschäfte.

An den Kathodenträger 13 ist auf der dem Plasmakanal 4 zugewandten Seite ein zentraler Isolierkörper 21 aus hochschmelzendem Material, z.B. Keramik oder Bornitrid, angesetzt, welcher in fester Position zur ersten Neutrode 6 angeordnet ist und aus dem die Kathodenstifte 20 heraus in den Hohlraum 22 der durch die ersten Neutrode 6 gebildeten Einlaufdüse ragen. Der freiliegende Teil der äusseren Mantelfläche des Isolierkörpers 21 liegt einem Teil der Düsenwandung radial gegenüber und bildet mit diesem Wandungsteil einen Ringkanal 23 für den Einlass des Plasmagases in den Düsenhohlraum 22.

Die Zufuhr des Spritzmaterials SM, z.B. Metall- oder Keramikpulver, in den Plasmastrahl erfolgt mit Hilfe eines Trägergases TG am kathodenseitigen Ende des Plasmakanals 4. Zu diesem Zweck ist ein in der Längsachse 2 verlaufendes und vom Isolierkörper 21 gehaltenes Rohr 24 vorgesehen, das ebenfalls in den Düsenhohlraum 22 mündet, wobei sich die Kathodenstifte 20 über die Mündung 25 des Rohrs 24 hinaus erstrecken.

Das Plasmagas PG wird durch einen im Kathodenträger 13 vorgesehenen Querkanal 26 zugeführt, welcher in einen Längskanal 27 übergeht, aus dem das Plasmagas in einen Ringraum 28 und von da in den Ringkanal 23 gelangt. Zur Erzielung einer möglichst laminaren Einströmung des Plasmagases in den Düsenhohlraum 22 ist ein auf dem Isolierkörper 21 sitzender Gasverteilring 29 mit einer Mehrzahl von Durchgangsbohrungen 30 vorgesehen, welche den Ringraum 28 mit dem Ringkanal 23 verbinden.

Die den Plasmakanal 4 bildenden Elemente, nämlich die Anode 3 und die Neutroden 6 bis 12, sind durch Ringscheiben 31 aus Isoliermaterial, z.B. Bornitrid, gegeneinander elektrisch isoliert und durch Dichtungsringe 32 gasdicht miteinander verbunden. Der Plasmakanal 4 weist im kathodennahen Bereich eine Einschnürungszone 33 auf und erweitert sich im Anschluss an diese Einschnürungszone 33 zur Anode 3 hin auf einen Durchmesser, welcher mindestens 1,5-mal so gross ist wie der Kanaldurchmesser an der engsten Stelle der Einschnürungszone 33. Nach dieser Erweiterung verläuft der Plasmakanal 4 zylindrisch bis an sein anodenseitiges Ende. Während die Neutroden 6 bis 12 z.B. aus Kupfer bestehen, ist die Anode 3 aus einem Aussenring 34, z.B. aus Kupfer, und einem Innenring 35 aus einem elektrisch und thermisch besonders gut leitenden und zudem hochschmelzenden Material, z.B. Wolfram, aufgebaut.

Um die Plasmaströmung, insbesondere im Düsenbereich, nicht durch Spalte in der Wandung des Plasmakanals 4 zu behindern, erstreckt sich die den Kathodenstäben 1 am nächsten liegende Neutrode 6 über die ganze Einschnürungszone 33, damit die Kanalwandung 5 bis über die engste Stelle der Einschnürungszone hinaus einen stetigen Verlauf aufweist.

Die der Lichtbogen- und Plasmawärme unmittelbar ausgesetzten Teile sind weitgehend wassergekühlt. Zu diesem Zweck sind im Kathodenhalter 13, im Teil 52 des Kathodenschafts und im Anodenhalter 14 verschiedene Hohlräume für die Zirkulation des Kühlwassers KW vorgesehen. Der Kathodenhalter 13 weist drei Ringräume 36, 37, und 38 auf, die mit Anschlussleitungen 39, 40 bzw. 41 verbunden sind, und der Anodenhalter 14 weist im Bereich der Anode 3 einen Ringraum 42 und im Bereich der Neutroden 6 bis 12 einen alle Neutroden umgebenden Hohlraum 43 auf. Kühlwasser KW wird über die Anschlussleitungen 39 und 41 zugeführt. Das Kühlwasser der Anschlussleitung 39 gelangt durch einen Längskanal 44 zunächst zu dem die thermisch am stärksten belastete Anode 3 umgebenden Ringraum 42. Von da strömt das Kühlwasser durch den Hohlraum 43 der Mantelfläche der Neutroden 6 bis 12 entlang zurück durch einen Längskanal 45 in den Ringraum 37. Das Kühlwasser der Anschlussleitung 41 fliesst in einen Ringraum 38 und aus diesem in je einen Hohlraum 46 des Kathodenschaftteils 52, welcher durch eine zylindrische Trennwand 47 unterteilt ist. Aus den Kathodenschäften gelangt das Kühlwasser schliesslich in den Ringraum 37, aus dem es über die Anschlussleitung 40 abfliesst.

Die Fig. 3 zeigt den ungefähren Verlauf des Lichtbogens 48 beim Betrieb des Plasmaspritzgeräts nach den Fig. 1 und 2, sowie den Strömungsverlauf des Plasmagases PG und die Flugbahn des Spritzmaterials SM. Man erkennt deutlich die Wirkung der Einschnürungszone 33 und der anschliessenden Erweiterung des Plasmakanals 4. Die von den einzelnen Kathodenstiften 20 ausgehenden Lichtbogenäste 49 vereinigen sich in unmittelbarer Nähe der Bogenansatzstellen, und zwar einerseits aufgrund des geringen gegenseitigen Abstands der Kathodenstifte 20 und andererseits wegen der kathodennahen Einschnürungszone 33, welche das Plasma und die Stromlinien derart einengen, dass sich im Zentrum des Plasmakanals 4 bereits an der Stelle der Spritzmaterialzufuhr eine hohe Energiekonzentration ergibt und keine kalte Seele im Plasmastrahl auftritt. Im erweiterten Teil des Plasmakanals 4 ist der Abstand der Kanalwandung 50 zum Plasmastrahl verhältnismässig gross. Unter diesen Umständen wird die Kanalwandung 50 in diesem Bereich thermisch weniger beansprucht, und die Kühlleistung lässt sich dementsprechend verringern.

Die Fig. 4 und 5 zeigen eine im Bereich des Kathodenraums abgeänderte Ausführungsform des Plasmaspritzgeräts, welche im übrigen gleich ausgebildet sein kann als dasjenige nach Fig. 1. Im vorliegenden Beispiel sind für die gleichbleibenden Teile des Geräts die gleichen Bezugszeichen wie in Fig. 1 verwendet worden.

Der Unterschied zur ersten Ausführungsform besteht darin, dass der Gasverteilring 29 in Fig. 1 durch eine Gasverteilscheibe 53 ersetzt ist, welche dem zentralen Isolationskörper 54 vorgelagert ist und sich radial vom zentralen Rohr 24 für die Zufuhr des Spritzmaterials bis an die Wandung 55 der Einlaufdüse 6 erstreckt. Diese Gasverteilscheibe 53 ist mit einer Mehrzahl von im Kreis angeordneten Durchlassbohrungen 56 für den Einlass des Plasmagases aus dem Ringkanal 57 in den Düsenhohlraum 22 der Einlaufdüse 6 versehen. Wie in Fig. 5 angedeutet ist, haben die Durchlassbohrungen 56 eine tangentiale Richtungskomponente, so dass das Plasmagas in einem Wirbel um die zentrale Längsachse 2 in die Einlaufdüse 6 einströmt. Die gleiche Massnahme kann selbstverständlich auch bei dem Gasverteilring 29 nach Fig. 1 vorgesehen sein.

Die der Gasverteilscheibe 53 zugewandte Frontfläche des Isolationskörpers 54 ist bereichsweise zurückgesetzt, so dass sich in diesen Bereichen ein sektorförmiger Hohlraum 58 ergibt, welcher durch die bis an die Gasverteilscheibe 53 reichenden Teile 59 (strickpunktiert in Fig. 5) begrenzt sind. Die Durchgangsbohrungen 60, durch welche sich die Kathodenstifte 20 erstrecken, haben einen etwas grösseren Durchmesser als die Kathodenstifte 20. Durch den aufgrund der Durchmesserdifferenz bestehenden Spalt und den Hohlraum 58 strömt ein Teil des Plasmagases aus dem Ringraum 57 unmittelbar den Kathodenstiften 20 entlang in den Düsenhohlraum 22. Der Strömungsverlauf ist durch die Pfeile 61 angedeutet.

Die Fig. 6 bis 8 zeigen eine weitere Variante der Mittel für die Zufuhr des Plasmagases in den Kathodenraum. Die im Vergleich zu Fig. 4 gleichbleibenden Teile sind mit gleichen Bezugszeichen versehen.

Anstelle des Gasverteilrings 29 in Fig. 1 bzw. der Gasverteilscheibe 53 in Fig. 4 ist bei der weiteren Variante eine z.B. aus Kupfer bestehende Führungshülse 70 vorgesehen, welche den Ringraum zwischen dem zentralen Isolationskörper 71 und der kathodennahen Neutrode 72 einnimmt und an ihrer Aussenseite durchgehende Längsnuten 73 für den Gasdurchtritt aufweist. Wie aus Fig. 8 deutlich hervorgeht, verlaufen die Längsnuten 73 schraubenlinienförmig, so dass das aus dem Ringraum 57 in Richtung des Pfeils 74 in die Längsnuten 73 einströmende Plasmagas wirbelförmig aus der Führungshülse 70 austritt. Damit diese Wirbelströmung möglichst bis zum Erreichen der Lichtbogenzone erhalten bleibt, erstreckt sich die Führungshülse 70 bis nahe an die den Einschnürungsbereich begrenzende Wandung 75 der Neutrode 72.

Auch in diesem Ausführungsbeispiel sind an der Frontseite der Kathodenschaftteile 52 sektorförmige Hohlräume 76 im Isolierkörper 71 vorgesehen, aus denen ein Teil des Plasmagases zur zusätzlichen Kühlung der Kathodenstifte 20 entlang derselben in den Düsenhohlraum 22 strömt. In diese sektorförmigen Hohlräume 76 gelangt das Plasmagas durch je einen Längsspalt 77, der mit einer radialen Einlassbohrung 78 im Isolierkörper 71 verbunden ist. Der Strömungsverlauf ist durch den Pfeil 79 angedeutet.

## Patentansprüche

1. Plasmaspritzgerät zum Versprühen von pulverförmigem oder gasförmigem Material, mit einem indirekten Plasmatron zur Erzeugung eines Langlichtbogens, welches eine Kathodenanordnung (1), eine von der Kathodenanordnung distanzierte ringförmige Anode (3) und einen zwischen der Kathodenanordnung (1) und der Anode (3) sich erstreckenden Plasmakanal (4) aufweist, welcher durch den Anodenring und eine Anzahl ringförmiger, voneinander elektrisch isolierter Neutroden (6-12) gebildet ist, wobei die der Kathodenanordnung (1) am nächsten liegende Neutrode eine Einlaufdüse (6) mit zur Kathodenanordnung hin erweitertem Querschnitt bildet, wobei ferner die Kathodenanordnung mehrere stabförmige Kathoden (1) aufweist, welche im Kreis um eine zentrale, auf die Längsachse des Plasmakanals (4) ausgerichtete und parallel zu dieser verlaufenden Längsachse (2) verteilt angeordnet sind und deren aktive Enden (63), an welchen der Lichtbogen entsteht, in den Hohlraum (22) der Einlaufdüse (6) ragen, und mit einem in der Längsachse des Plasmakanals (4) verlaufenden, in den Düsenhohlraum (22) mündenden Rohr (24) für die achsiale Zufuhr des Spritzmaterials in den Plasmastrahl, dadurch gekennzeichnet, dass die Kathodenanordnung (1) einen zentralen Isolationskörper (21) aufweist, welcher in fester Position zur Einlaufdüse (6) angeordnet ist und in den Hohlraum (22) derselben hineinragt, dass die Mantelfläche des Isolationskörpers (21) einem Teil der Düsenwandung (5) radial gegenüberliegt und mit diesem Wandungsteil einen Ringkanal (23) für den Einlass des Plasmagases in die Einlaufdüse (6) bildet, dass ferner die stabförmigen Kathoden (1) parallel zueinander verlaufen und mit vorstehenden Endbereichen (20) in den zentralen Isolationskörper (21) eingebettet sind, und dass das Rohr (24) für die Zufuhr des Spritzmaterials in der zentralen Achse des Isolationskörpers (21) angeordnet und von diesem gehaltenen ist.

2. Plasmaspritzgerät nach Anspruch 1, dadurch gekennzeichnet, dass sich die Endbereiche (20) der Kathoden (1) über die Mündung (25) des Rohrs (24) für die Zufuhr des Spritzmaterials hinaus erstrecken.

3. Plasmaspritzgerät nach Anspruch 1 oder 2, dadurch gekennzeichnet, dass der Isolationskörper (21) aus hochschmelzendem Material besteht.

4. Plasmaspritzgerät nach Anspruch 3, dadurch gekennzeichnet, dass der Isolationskörper (21) aus Keramik oder Bornitrid besteht.

5. Plasmaspritzgerät nach Anspruch 3, dadurch gekennzeichnet, dass der Isolationskörper (21) mit die Kathodenendbereiche (20) umgebenden Bohrungen versehen ist, die einen grösseren Durchmesser aufweisen als die Kathodenendbereiche (20), um den Durchtritt von Gas, welches in Strömungsrichtung von der Kathode zur Anode fliesst, zu gewährleisten.

6. Plasmaspritzgerät nach Anspruch 1 oder 2, dadurch gekennzeichnet, dass die Kathoden (1) einen wassergekühlten Kathodenschaft (51, 52) und an ihren Endbereichen einen in den Kathodenschaft eingesetzten Kathodenstift (20) aus einem hochschmelzenden Material aufweisen.

7. Plasmaspritzgerät nach Anspruch 6, dadurch gekennzeichnet, dass der Kathodenschaft (51, 52) aus Kupfer und der Kathodenstift (20) aus thoriertem Wolfram besteht.

8. Plasmaspritzgerät nach Anspruch 6, dadurch gekennzeichnet, dass der Kathodenstift (20) exzentrisch in den Kathodenschaft (51, 52) eingesetzt ist, so dass die Längsachse des Kathodenstiftes (20) der zentralen Längsachse (2) näher liegt als diejenige des Kathodenschaftes (51, 52).

9. Plasmaspritzgerät nach Anspruch 1, dadurch gekennzeichnet, dass zur Erzielung einer laminaren Einströmung des Plasmagases in die Einlaufdüse (6) eine Gasverteilanordnung mit einer Mehrzahl von Düsen vorgesehen ist.

10. Plasmaspritzgerät nach Anspruch 9, dadurch gekennzeichnet, dass dem zwischen dem Isolationskörper (21) und der Einlaufdüse (6) vorhandenen Ringkanal (23)ein auf dem Isolationskörper sitzender Gasverteilring (29) mit einer Mehrzahl von Durchgangsbohrungen (30) für den Einlass des Plasmagases in den Ringkanal vorgelagert ist.

11. Plasmaspritzgerät nach Anspruch 9, dadurch gekennzeichnet, dass dem Isolationskörper (21) eine Gasverteilscheibe (53) vorgelagert ist, welche sich radial vom zentralen Rohr (24) für die Zufuhr des Spritzmaterials bis an die Wandung (55) der Einlaufdüse (6) erstreckt und welche mit einer Mehrzahl von im Kreis angeordneten Durchlassbohrungen (56) für den Einlass des Plasmagases aus dem Ringkanal in die Einlaufdüse versehen ist.

12. Plasmaspritzgerät nach Anspruch 11, dadurch gekennzeichnet, dass die Gasverteilscheibe (53) aus einem hochschmelzenden Material besteht.

13. Plasmaspritzgerät nach Anspruch 12, dadurch gekennzeichnet, dass die Gasverteilscheibe (53) aus Keramik oder Bornitrid besteht.

14. Plasmaspritzgerät nach einem der Ansprüche 11 bis 13, dadurch gekennzeichnet, dass die Durchgangsbohrungen (56) tangential zu virtuellen, zentralachsigen Schraubenlinien verlaufen.

15. Plasmaspritzgerät nach Anspruch 10, dadurch gekennzeichnet, dass die Gasverteilscheibe (53) weitere Durchgangsbohrungen aufweist, durch welche sich die Kathodenstifte (20) erstrecken und deren Durchmesser grösser ist als derjenige der Kathodenstifte.

16. Plasmaspritzgerät nach Anspruch 1, dadurch gekennzeichnet, dass eine Gasführungshülse (70) vorgesehen ist, welche den Ringraum zwischen dem zentralen Isolationskörper (71) und der kathodennahen Neutrode (72) einnimmt und welche an ihrer Aussenseite durchgehende Längsnuten (73) für den Gasdurchtritt aufweist.

17. Plasmaspritzgerät nach Anspruch 16, dadurch gekennzeichnet, dass die Längsnuten (73) schraubenlinienförmig verlaufen.

18. Plasmaspritzgerät nach Anspruch 16 oder 17, dadurch gekennzeichnet, dass sich die Führungshülse (70) bis nahe an die den Einschnürungsbereich begrenzende Wandung (75) der Neutrode (72) erstreckt.

19. Plasmaspritzgerät nach Anspruch 1, dadurch gekennzeichnet, dass sich der Plasmakanal (4) im Anschluss an die Einlaufdüse (6) stetig erweitert.

## Claims

1. Plasma spray gun for spraying powdered or gaseous materials, with an indirect plasmatron for the production of a long arc which has a cathode arrangement (1), a circular anode (3) at a distance from the cathode arrangement and a plasma-channel (4) extending between the cathode arrangement (1) and the anode (3), which is formed by the anode ring and a number of circular neutrodes (6-12) insulated from each other electrically, in which the neutrode lying nearest to the cathode arrangement (1) forms an inlet nozzle (6) with a cross-section widened towards the cathode arrangement, in which furthermore the cathode arrangement has several rod-shaped cathodes (1), which are arranged distributed in a circle around a central lengthwise axis (2) aligned and parallel to the lengthwise axis of the plasma channel (4) and the active ends (63) of which, at which the arc is formed, project into the cavity (22) of the inlet nozzle (6), and with a tube (24) running in the longitudinal axis of the plasma channel (4), debouching into the nozzle cavity (22) for the axial feed of the material to be sprayed into the plasma beam, characterized in that the cathode arrangemenet (1) has a central insulator (21) which is located in a fixed position in relation to the inlet nozzle (6) and protrudes into the cavity (22) of the same, that the sleeve surface of the insulator (21) lies radially opposite a part of the nozzle wall (5) and forms a circular channel (23) with this part of the wall for the inlet of the plasma gas into the inlet nozzle (6), that, furthermore, the rod-shaped cathodes (1) run parallel to each other and are embedded by projecting end-zones (20) into the central insulator (21), and that the pipe (24) for the supply of the material to be sprayed is located in the central axis of the insulator (21) and is held by the latter.

2. Plasma spray gun according to Claim 1, characterized in that the end-zones (20) of the cathodes (1) extend beyond the opening (25) of the pipe (24) for the supply of the material to be sprayed.

3. Plasma spray gun according to Claim 1 or 2, characterized in that the insulator (21) is made of high-melting material.

4. Plasma spray gun according to Claim 3, characterized in that the insulator (21) is made of ceramics or boron nitride.

5. Plasma spray gun according to Claim 3, characterized in that the insulator (21) is fitted with drilled holes surrounding the cathode end-zones (20) which have a larger diameter than the cathode end-zones (20), in order to ensure the passage of gas, which flows in the flow direction from the cathode to the anode.

6. Plasma spray gun according to Claim 1 or 2, characterized in that the cathodes (1) have a water-cooled cathode shaft (51, 52) and at their end-zones have a cathode pin (20) made of a high-melting material inserted in the cathode shaft at their end-zones.

7. Plasma spray gun according to Claim 6, characterized in that the cathode shaft (51, 52) is made of copper and the cathode pin (20) is made of thoriated tungsten.

8. Plasma spray gun according to Claim 6, characterized in that the cathode pin (20) is inserted eccentrically in the cathode shaft (51, 52), so that the longitudinal axis of the cathode pin (20) of the central longitudinal axis (2) lies nearer than that of the cathode shaft (51, 52).

9. Plasma spray gun according to Claim 1, characterized in that, in order to achieve a laminar inflow of the plasma gas into the inlet nozzle (6), a gas distribution arrangement with a plurality of nozzles is provided.

10. Plasma spray gun according to Claim 9, characterized in that a gas distributor ring (29), seated on the insulator, with a plurality of passage holes (30) for the inlet of the plasma gas into the circular channel, is supported ahead of the circular channel (23) which is present between the insulator (21) and the inlet nozzle (6).

11. Plasma spray gun according to Claim 9, characterized in that a gas distributor plate (53) is supported ahead of the insulator (21), which extends radially from the central pipe (24) for the supply of the material to be sprayed as far as the wall (55) of the inlet nozzle (6) and which is fitted with a plurality of passage holes (56) arranged in a circle for the inlet of the plasma gas from the circular channel into the inlet nozzle.

12. Plasma spray gun according to Claim 11, characterized in that the gas distributor plate (53) is made of a high-melting material.

13. Plasma spray gun according to Claim 12, characterized in that the gas distributor plate (53) is made of ceramics or boron nitride.

14. Plasma spray gun according to one of Claims 11 to 13, characterized in that the through-holes (56) run at a tangent to virtual, central-axis helices.

15. Plasma spray gun according to Claim 10, characterized in that the gas distributor plate (53) has other through-holes, through which the cathode pins (20) extend and the diameter of which is larger than that of the cathode pins.

16. Plasma spray gun according to Claim I, characterized in that a gas guide sleeve (70) is provided, which takes up the circular space between the central insulator (71) and the neutrode (72) close to the cathode and which has, on its outside, continuous lengthwise grooves (73) for the passage of gas.

17. Plasma spray gun according to Claim 16, characterized in that the lengthwise grooves (73) run helically.

18. Plasma spray gun according to Claim 16 or 17, characterized in that the guide sleeve (70) extends close to the wall (75) of the neutrode (72) delimiting the zone forming the neck.

19. Plasma spray gun according to Claim 1, characterized in that the plasma channel (4) widens constantly in the connection to the inlet nozzle (6).

## Revendications

1. Appareil de projection au plasma pour la pulvérisation de matériau en poudre ou gazeux, doté d'un plasmatron indirect pour la génération d'un arc long, qui présente un dispositif à cathodes (1), une anode (3) annulaire espacée du dispositif à cathodes et un canal à plasma (4) s'étendant entre le dispositif à cathodes (1) et l'anode (3), lequel canal à plasma est constitué de la bague d'anode et d'un certain nombre de neutrodes (6-12) annulaires et isolées électriquement les unes des autres, la neutrode située le plus près du dispositif à cathodes (1) formant une buse d'entrée (6) avec une section élargie en direction du dispositif à cathodes, le dispositif à cathodes présentant également plusieurs cathodes (1) en forme de barres, lesquelles sont disposées et réparties en cercle autour d'un axe longitudinal (2) central, orienté vers l'axe longitudinal du canal à plasma (4) et parallèle à celui-ci et dont les extrémités (63) actives, sur lesquelles se forme l'arc, dépassent dans la cavité (22) de la buse d'entrée (6), et doté d'un tube (24) disposé dans l'axe longitudinal du canal à plasma (4) et débouchant dans la cavité de la buse (22) pour l'arrivée axiale du matériau à pulvériser dans le jet de plasma, caractérisé en ce que le dispositif à cathodes (1) présente un élément isolant (21) central qui est disposé dans une position fixe par rapport à la buse d'entrée (6) et dépasse à l'intérieur de la cavité (22) de celle-ci, en ce que l'enveloppe de l'élément isolant (21) fait face radialement à une partie de la paroi de la buse (5) et forme avec cette partie de paroi un canal circulaire (23) pour l'admission du gaz de plasma dans la buse d'entrée (6), en ce que également les cathodes (1) en forme de barres sont parallèles entre elles et sont insérées avec les zones d'extrémité (20) saillantes dans l'élément isolant (21) central, et en ce que le tube (24) pour l'arrivée du matériau pulvérisé est disposé dans l'axe central de l'élément isolant (21) et est maintenu par celui-ci.

2. Appareil de projection au plasma selon la revendication 1, caractérisé en ce que les zones d'extrémité (20) des cathodes (1) s'étendent au-delà de la bouche (25) du tube (24) pour l'arrivée du matériau pulvérisé.

3. Appareil de projection au plasma selon la revendication 1 ou 2, caractérisé en ce que l'élément isolant (21) est à base d'un matériau à haut point de fusion.

4. Appareil de projection au plasma selon la revendication 3, caractérisé en ce que l'élément isolant (21) est à base de céramique ou de nitrure de bore.

5. Appareil de projection au plasma selon la revendication 3, caractérisé en ce que l'élément isolant (21) est pourvu d'alésages entourant les zones d'extrémité de cathode (20) qui présentent un diamètre supérieur aux zones d'extrémité de cathode (20) afin de garantir le passage du gaz qui circule dans le sens d'écoulement de la cathode vers l'anode.

6. Appareil de projection au plasma selon la revendication 1 ou 2, caractérisé en ce que les cathodes (1) présentent une broche de cathode (51, 52) refroidie par eau et sur leurs zones d'extrémité une broche de cathode (20) insérée dans la broche de cathode et à base d'un matériau à haut point de fusion.

7. Appareil de projection au plasma selon la revendication 6, caractérisé en ce que la broche de cathode (51, 52) est en cuivre et la boche de cathode (20) en tungstène thorié.

8. Appareil de projection au plasma selon la revendication 6, caractérisé en ce que la broche de cathode (20) est insérée de façon excentrique dans la broche de cathode (51, 52), de sorte que l'axe longitudinal de la broche de cathode (20) est plus près de l'axe longitudinal (2) centrale que celui de la broche de cathode (51, 52).

9. Appareil de projection au plasma selon la revendication 1, caractérisé en ce qu'un dispositif de répartition du gaz avec un certain nombre de buses est prévu pour obtenir une introduction laminaire du gaz de plasma dans la buse d'entrée (6).

10. Appareil de projection au plasma selon la revendication 9, caractérisé en ce qu'une bague de répartition du gaz (29) logée sur l'élément isolant avec un certain nombre de trous de passage (30) pour l'admission du gaz de plasma dans le canal circulaire est située en amont du canal circulaire (23) existant entre l'élément isolant (21) et la buse d'entrée (6).

11. Appareil de projection au plasma selon la revendication 9, caractérisé en ce qu'en amont de l'élément isolant (21) est placé un disque de répartition de gaz (53) qui s'étend radialement du tube central (24) pour l'arrivée du matériau pulvérisé jusqu'à la paroi (55) de la buse d'entrée (6) et est pourvu d'un certain nombre de trous de passage (56) disposés en cercle pour l'admission du jet de plasma sortant du canal circulaire dans la buse d'entrée.

12. Appareil de projection au plasma selon la revendication 11, caractérisé en ce que le disque de répartition du gaz (53) est à base d'un matériau à haut point de fusion.

13. Appareil de projection au plasma selon la revendication 12, caractérisé en ce que le disque de répartition du gaz (53) est en céramique ou nitrure de bore.

14. Appareil de projection au plasma selon l'une quelconque des revendications 11 à 13, caractérisé en ce que les trous de passage (56) sont disposés de façon tangentielle par rapport aux hélices virtuelles et à axe central.

15. Appareil de projection au plasma selon la revendication 10, caractérisé en ce que le disque de répartition de gaz (53) présente d'autres trous de passage par lesquels s'étendent les broches de cathode (20) et dont le diamètre est supérieur à celui des broches de cathode.

16. Appareil de projection au plasma selon la revendication 1, caractérisé en ce qu'il est prévu un manchon pour le passage du gaz (70) qui occupe l'espace annulaire entre l'élément isolant (71) central et la neutrode (72) proche de la cathode et qui présente sur sa face externe des rainures longitudinales (73) continues pour le passage du gaz.

17. Appareil de projection au plasma selon la revendication 16, caractérisé en ce que les rainures longitudinales (73) ont une forme d'hélice.

18. Appareil de projection selon la revendication 16 ou 17, caractérisé en ce que le manchon de guidage (70) s'étend jusqu'à proximité de la paroi (75) de la neutrode qui délimite la zone de striction.

19. Appareil de projection selon la revendication 1, caractérisé en ce que le canal à plasma (4) s'élargit constamment à la suite de la buse d'entrée (6).
